# NEUE EUROPÄISCHE PATENTSCHRIFT

(11) **EP 3 420 291 B2**
(45) Veröffentlichungstag und Bekanntmachung des Hinweises auf die Entscheidung über den Einspruch: **18.03.2026**
(45) Hinweis auf die Patenterteilung: 25.03.2020
(21) Anmeldenummer: 17708713.7
(22) Anmeldetag: 22.02.2017
(51) Int. Cl.: F27B 17/02, F27D 15/02

(54) **OFEN IN VERTIKALER ANORDNUNG DER BRENNKAMMER FÜR DENTALBAUTEILE UND WÄRMEFESTE UNTERLAGE**
FURNACE HAVING VERTICAL ARRANGEMENT OF THE COMBUSTION CHAMBER FOR DENTAL COMPONENTS AND HEAT-RESISTANT BASE
FOUR À CHAMBRE DE COMBUSTION AGENCÉE VERTICALEMENT POUR ÉLÉMENTS DENTAIRES ET SUPPORT RÉSISTANT À LA CHALEUR

(30) Priorität: 22.02.2016 DE 102016202703
(43) Veröffentlichungstag der Anmeldung: 02.01.2019
(73) Patentinhaber: Sirona Dental Systems GmbH, 64625 Bensheim (DE)
(72) Erfinder: JUMPERTZ, Rainer, 64625 Bensheim (DE)
(74) Vertreter: Sommer, Peter
(86) Internationale Anmeldenummer: PCT/EP2017/053972
(87) Internationale Veröffentlichungsnummer: WO 2017/144488

(56) Entgegenhaltungen:
- EP-A1- 0 775 883
- EP-A1- 0 775 883
- EP-A1- 1 593 922
- EP-A1- 2 101 133
- WO-A1-2013/068312
- WO-A1-2014/016320
- CA-A- 1 327 465
- DE-C1- 19 606 493
- KR-B1- 101 179 501
- US-A- 5 977 293
- US-B1- 8 109 761
- US-B1- 8 109 761
- Prüfbericht Programat 510
- Eidesstattliche Erklärung des Abteilungsleiters Dentalöfen der Firma Ivoclar Vivadent AG

## Beschreibung

### Technisches Gebiet

Die Erfindung betrifft einen Ofen in vertikaler Anordnung der Brennkammer für Dentalbauteile.

Derartige Öfen für Dentalbauteile sind oftmals als Tischgerät ausgeführt und weisen damit eine wesentlich kleinere Bauform als übliche Industrieöfen auf. Von besonderem Vorteil ist es auch, wenn kein gesonderter Starkstromanschluss vorhanden sein muss, um den Ofen für Dentalbauteile zu betreiben. Dabei handelt es sich nicht nur um einen Sintervorgang, sondern es kommen grundsätzlich auch Trocknungsöfen oder Öfen für das Kristallisieren oder Glasieren in Frage. Derartige Öfen unterscheiden sich unter anderem durch die Temperaturbereiche, so wird für das Sintern üblicherweise ein Temperaturbereich von 1500°C - 1600°C benötigt, das Kristallisieren von Glaskeramik und das Glasieren, also das Beschichten von Zirkonoxid mit Glaskeramik findet bei Temperaturen von 800°C statt und das Trocknen eines Dentalbauteils nach nasser spanender Bearbeitung findet in einem Temperaturbereich von 150°C - 200°C statt.

### Stand der Technik

Aus der DE 10 2012 213 279 A1 ist ein Sinterofen für Dentalbauteile bekannt, bei dem ein auf einem Träger angeordnetes Bauteil nach dem Sintern zusammen mit dem Träger aus der Brennkammer entnommen wird und auf eine feuerfeste Unterlage mit Raumtemperatur abgestellt wird. Dabei übernimmt der Träger die Funktion eines Temperaturpuffers, um einen möglichen Thermoschock zu kompensieren. In dieser Abkühlzone kühlt sich das auf dem Träger angeordnete Bauteil von einer Temperatur zwischen 275 und 600 Grad auf eine Temperatur zwischen 100 und 200 Grad Celsius ab und das Bauteil wird anschließend vom Träger genommen und auf eine metallische Unterlage mit Raumtemperatur gelegt, wo das Bauteil nach maximal 2 Minuten handwarm ist und weiterverarbeitet werden kann.

Aus der DE 10 2013 226 497 ist bekannt, einen Dentalofen mit einem Temperaturprofil mit einer Phase zum Abkühlen zu betreiben.

Aus der DE 10 2006 032 655 A1 ist ein Dentaltechnikofen bekannt, bei dem eine temperaturabhängige Positionssteuerung der Verschlussplatte vorgesehen ist. Die dem Brennen vorgeschaltete Trocknung erfolgt unabhängig von der Aufheiz- oder Abkühlphase der Brennkammer und die Trocknungszeit des auf der Verschlussplatte aufgelegten Brennguts vor dem Brennen kann verringert werden.

Ein Dentalofen mit einem um ein Gelenk schwenkbaren Oberteil ist aus der EP 0 775 883 A1 und aus der EP 1 593 922 A1 bekannt. Seitlich eines Unterteils erstrecken sich Abstellplatten für die vorübergehende Ablage des Brennguts zum Abkühlen oder Vorwärmen.

Es ist bekannt, dass Zirkon- und Aluminiumoxid mit geringen Abkühlzeiten auskommt und sogar auch in Wasser gekühlt werden kann. Glaskeramik wird bei Abkühlung in Wasser beschädigt, eine Abkühlung in Umgebungsluft bei Raumtemperatur ist hingegen unproblematisch.

Die Aufgabe der Erfindung besteht darin, die Abkühlzeit eines Bauteils nach dem Sintern, Kristallisieren, Glasieren oder Trocknen zu verkürzen.

### Darstellung der Erfindung

Dank der erfindungsgemäßen Ausgestaltung eines Ofens in vertikaler Ausrichtung für dentale Bauteile , mit einer nach unten geöffneten Brennkammer, deren Öffnung mittels einer in der Offenstellung in vertikaler Richtung abgesenkten Ofentür verschließbar ist, aufweisend einen in einem Abstand zu der Öffnung in der Brennkammer angeordneten Ablagebereich für das erwärmte Bauteil, wobei der Ablagebereich Teil des Ofens ist und wobei an oder in dem Ofen eine auf den Ablagebereich einwirkende Kühlvorrichtung angeordnet ist, kann die Abkühlzeit des aus dem Ofen entnommenen und auf der Ablage angeordnete Bauteils gegenüber einer Abkühlung des Bauteils durch reine Konvektion bei Raumtemperatur verringert werden.

Der Ablagebereich ist dabei außerhalb des Wärmestrahlungsfeldes der geöffneten Brennkammer angeordnet. Dies kann beispielsweise bei einem Vertikalofen unterhalb der Ofentür oder auf dem Ofen selbst sein. Damit kann eine Abkühlung ohne den weiter andauernden Wärmeeintrag über Wärmestrahlung aus der Brennkammer erfolgen.

Ein Ablagebereich als Teil des Ofens umfasst auch eine mit dem Ofen verbundene nur bedarfsweise ausschiebbare Unterlage.

Der Ablagebereich weist eine wärmefeste Ablage für das erwärmte Bauteil auf und die Kühlvorrichtung wirkt auf die Ablage ein.

Wärmefest ist ein Werkstoff dann, wenn er gegen thermische Belastungen widerstandsfähig ist. Konkret bedeutet dies, dass die Ablage im Betrieb bei den vorgesehenen Temperaturen des Bauteils keine den Gebrauch nachhaltig beeinträchtigende Veränderungen erfährt. Von besonderer Bedeutung ist dabei, dass beispielsweise nach einem Sintervorgang das 1000°C heiße zahntechnische Bauteil bereits auf die Ablage gesetzt werden kann, anstatt ca. 5 Minuten bis zur Abkühlung auf ca. 400°C zu warten, wodurch der Gesamtabkühlprozess beschleunigt wird.

Damit die dentalen Bauteile, insbesondere Restaurationen an den Auflagestellen keinen Thermoschock erleiden ist es vorteilhaft ein Material zu verwenden, dessen Temperatur sich schnell an das heiße Bauteil anpasst, etwa eine Auflage aus Aluminium. Bei der Verwendung eines schwarz eloxierten Aluminiumauflageblechs lassen sich darüber hinaus Verfärbungen weitestgehend vermeiden.

Die Ablage weist Lüftungsöffnungen auf, mittels welcher ein Kühlluftstrom auf das auf der Ablage anzuordnende Bauteil geleitet wird. Weiterhin sind die Lüftungsöffnungen mit einem Lüfter zum Bereitstellen eines Kühlluftstroms strömungstechnisch verbunden. Damit lässt sich eine aktive Kühlung des auf der Ablage befindlichen Bauteils erreichen.

Vorteilhafterweise kann zwischen dem Lüfter und der Ablage ein luftdurchlässiges wärmeisolierendes Einsatzteil angeordnet sein, um zu verhindern, dass sich die Wärmestrahlung des Bauteils auf den Lüfter auswirkt.

Zusätzlich zu einem Luftstrom kann die Ablage mittels eines Peltier-Elements gekühlt sein, das unmittelbar mit der Ablage thermisch gekoppelt ist.

Vorteilhafterweise kann der Ablagebereich bzw. die Ablage Mittel zur Temperaturmessung im Ablagebereich oder der Ablage oder des abzukühlenden Bauteils aufweisen, etwa einen Temperatursensor oder eine Wärmebildkamera.

Vorteilhafterweise können Vergleichsmittel und Anzeigemittel vorhanden sein, um die Temperatur des abzukühlenden Bauteils mit einer vorgegebenen Grenztemperatur zu vergleichen und bei Erreichen der Grenztemperatur zur Anzeige zu bringen. Bei einer permanenten thermischen Überwachung des dentalen Bauteils mittels eines Thermosensor oder einer Wärmebildkamera während seiner gesamten Abkühlphase kann dem Benutzer nach Erreichen einer Grenztemperatur der frühest mögliche Zeitpunkt für das Anfassen des Bauteils zum Zweck der Weiterverarbeitung auf alle erdenklichen Arten angezeigt oder zur Kenntnis gebracht werden, etwa als akustisches und/oder optisches Signal oder über eine Benachrichtigung mit E-Mail oder sonstigen elektronischen Nachrichten.

Vorteilhafterweise kann die Kühlvorrichtung mittels einer Steuerungseinheit eine von dem Mittel zur Temperaturmessung abhängige Kühlleistung abgeben.

Vorteilhafterweise können in einem Gehäuse mehrere Ablagen mit mehreren Kühlvorrichtungen vorhanden sein. Ein derartig ausgebildeter Ofen oder eine derartige Unterlage ermöglicht dann die Lagerung mehrerer erwärmter Bauteile zur Abkühlung.

Vorteilhafterweise kann jede Ablage individuell in der Kühlleistung steuerbar sein. Die mehreren Kühlvorrichtungen können damit in ihrer Kühlleistung über eine Steuerung einzeln temperaturabhängig betrieben werden.

### Kurzbeschreibung der Zeichnungen

Ausführungsbeispiele der Erfindung sind in der Zeichnung wiedergegeben Es zeigt:
- Fig. 1: einen unteren Teil eines Dentalofens mit geöffneter Brennkammer und einem davor angeordneten Ablagebereich;
- Fig. 1A: den Ablagebereich aus Fig. 1 im Detail mit aufgelegtem Bauteil;
- Fig. 2: einen Dentalofen mit geöffneter Brennkammer und einem auf der Brennkammer angeordneten Ablagebereich;
- Fig. 3: eine nicht erfindungsgemäße wärmefeste Unterlage, die von einem Dentalofen unabhängig ausgebildet ist;
- Fig. 4: einen Dentalofen mit geöffneter Brennkammer und einem unterhalb der geöffneten Ofentür angeordneten Ablagebereich;
- Fig. 5: einen Dentalofen mit geöffneter Brennkammer und einem vor der Brennkammer angeordneten Ablagebereich mit freier Konvektion;
- Fig. 6: einen Dentalofen mit geöffneter Brennkammer und einem vor der Brennkammer angeordneten Ablagebereich mit einem Peltier-Element;
- Fig. 7: den Dentalofen aus Fig. 1 mit einer automatischen Umpositionierung des heißen Bauteils mittels eines Greifarms bzw. Roboterarms;
- Fig. 8: den Dentalofen aus Fig. 1 mit einer automatischen Umpositionierung des heißen Bauteils mittels eines Stößels (z.B. Linearaktuator oder Druckluftrohr), einer Rutsche und einem Fangkorb;
- Fig. 9: einen Dentalofen mit zwei Ofentüren und mit im Gehäuse des Ofens angebrachter Belüftung;
- Fig. 10: in einem nicht erfindungsgemäßen Gehäuse angeordnete mehrere Ablagen mit mehreren Kühlvorrichtungen;
- Fig. 11: eine nicht erfindungsgemäße Unterlage mit einer Steuerungseinheit.

### Ausführungsbeispiel der Erfindung

Fig. 1 zeigt einen unteren Teil eines vertikal ausgerichteten Dentalofens 1 mit einer nach unten geöffneten Brennkammer 2, deren Öffnung 2.1 mittels einer in der Offenstellung in vertikaler Richtung abgesenkten Ofentür 3 verschließbar ist. Die in einer Beladeposition befindliche abgesenkte Ofentür 3 umfasst einen tellerförmigen Wandabschnitt 4, auf dem ein unterer und ein oberer Türstein 5, 6 zur Isolation der Brennkammer vorgesehen sind. Der obere Türstein 6 weist an seiner Oberseite eine Auflagefläche 7 für ein Bauteil zur Wärmebehandlung in der Brennkammer 2 auf. Zum Beschicken des Ofens wird das Bauteil auf die Auflagefläche 7 der in der Beladeposition befindlichen Ofentür gelegt und die Ofentür wird vertikal nach oben bewegt und verschließt die Brennkammer in der Schließposition. Nach dem Abschluss der Wärmebehandlung in der geschlossenen Brennkammer 2 wird die Ofentür durch Absenken nach unten geöffnet und nach Erreichen der Beladeposition wird das noch eine Restwärme aufweisende Bauteil von der Auflagefläche 7 entfernt und in einen Ablagebereich 10 verbracht, der als Teil des Ofens 1 in einem Abstand zu der Öffnung 2.1 der Brennkammer 2 angeordnet ist, hier vor der Öffnung 2.1 der Brennkammer 2. Es ist aber genauso vorstellbar, den Ablagebereich 10 seitlich neben der Öffnung 2.1 der Brennkammer vorzusehen.

Auf diesem Ablagebereich 10 kann das Bauteil 11, das der Wärmebehandlung in der Brennkammer 2 unterzogen werden soll oder unterzogen wurde, abgestellt werden.

Wie aus Fig. 1A ersichtlich wird, weist der Ablagebereich 10 eine wärmefeste Ablage 12 auf, auf der das erwärmte Bauteil 11 abgelegt werden kann. Der Ablagebereich 10 ist als Teil eines Gehäuses 13 des Dentalofens 1 ausgebildet, genauer als Teil einer Bodenplatte.

In dem Ablagebereich 10 ist eine auf die Ablage 12 einwirkende Kühlvorrichtung 14 vorhanden, die einen am Gehäuse 13 befestigten Lüfter 15 umfasst, der über Lüftungsschlitze 16 in der Ablage 12 einen Luftstrom 17 auf das aus der Brennkammer entnommene und auf der Ablage angeordnete Bauteil 11 richtet. Der Ablagebereich 10 weist bei einem auf einer Unterlage aufgestellten Ofen einen Spalt zur Unterlage auf. Durch diesen Spalt kann Kühlluft an die Unterseite der Ablage gelangen bzw. vom Lüfter auch angesaugt werden und die Ablage kühlen.

Zwischen dem Lüfter 15 und der Ablage 12 ist ein luftdurchlässiges wärmeisolierendes Einsatzteil 18 angeordnet, um zu verhindern, dass sich die Wärmestrahlung des Bauteils 11 auf den Lüfter 15 auswirkt.

Fig. 2 zeigt einen Dentalofen 1 mit geöffneter Ofentür 3 der Brennkammer 2 und einem auf der Brennkammer 2 in einem Abstand zu der Öffnung 2.1 der Brennkammer 2 angeordneten Ablagebereich 10 mit einer Ablage 12, die mit Lüftungsschlitzen 16 versehen ist, über welche ein Luftstrom 17 auf das Bauteil 11 gerichtet ist.

Fig. 3 zeigt eine wärmefeste Unterlage 21 für ein erwärmtes Dentalbauteil 11, die unabhängig von einem Dentalofen ausgebildet ist und eine in einem Gehäuse 22 angeordnete wärmefeste Ablage mit einer aktiven oder passiven Kühlvorrichtung aufweist. Als passive Kühlvorrichtung sind hier in der Ablage Lüftungsschlitze 16 vorgesehen, über welche ein Luftstrom auf das Bauteil 11 gelangen kann. Der Luftstrom 17 kann durch einen nicht dargestellten Lüfter im Gehäuse 22 verstärkt werden, was zu einer aktiven Kühlvorrichtung führt.

## Patentansprüche

1. Ofen in vertikaler Ausrichtung für dentale Bauteile (11), mit einer nach unten geöffneten Brennkammer (2), deren Öffnung (2.1) mittels einer in der Offenstellung in vertikaler Richtung abgesenkten Ofentür (3) verschließbar ist, aufweisend einen in einem Abstand zu der Öffnung (3) in der Brennkammer (2) angeordneten Ablagebereich (10) für das erwärmte Bauteil (11), welcher Teil des Ofen und außerhalb eines Wärmestrahlungsfeldes der geöffneten Brennkammer (2) angeordnet ist, **dadurch gekennzeichnet, dass** an oder in dem Ofen eine auf den Ablagebereich (10) einwirkende Kühlvorrichtung (14) angeordnet ist, wobei der Ablagebereich (10) eine wärmefeste Ablage (12) für das erwärmte Bauteil (11) aufweist und wobei die Kühlvorrichtung (14) auf die Ablage (12) einwirkt und wobei die Ablage (12) Lüftungsöffnungen (16) aufweist, mittels welcher ein Kühlluftstrom (17) auf ein in dem Ablagebereich (10) auf der Ablage (12) anzuordnendes Bauteil (11) geleitet wird, wobei die Lüftungsöffnungen (16) mit einem Lüfter (15) zum Bereitstellen eines Kühlluftstroms (17) strömungstechnisch verbunden sind.

2. Ofen nach Anspruch 1, **dadurch gekennzeichnet, dass** zwischen dem Lüfter (15) und der Ablage (12) ein luftdurchlässiges wärmeisolierendes Einsatzteil (18) angeordnet ist.

3. Ofen (1) nach einem der Ansprüche 1 bis 2, **dadurch gekennzeichnet, dass** der Ablagebereich (10) bzw. die Ablage (12) Mittel zur Temperaturmessung (42) im Ablagebereich (10) oder der Ablage (12) oder des abzukühlenden Bauteils (11) aufweist.

4. Ofen (1) nach Anspruch 3, **dadurch gekennzeichnet, dass** Vergleichsmittel (81) und Anzeigemittel (82) vorhanden sind, um die Temperatur des abzukühlenden Bauteils (11) mit einer vorgegebenen Grenztemperatur zu vergleichen und bei Erreichen der Grenztemperatur zur Anzeige zu bringen.

5. Ofen (1) nach Anspruch 3 oder 4, **dadurch gekennzeichnet, dass** die Kühlvorrichtung mittels einer Steuerungseinheit (83) eine von dem Signal des Mittels zur Temperaturmessung (42) abhängige Kühlleistung abgibt.

6. Ofen (1) nach einem der Ansprüche 1 bis 5 **dadurch gekennzeichnet, dass** in einem Gehäuse (13; 22) mehrere Ablagen (71-74, 75, 76) mit mehreren Kühlvorrichtungen vorhanden sind.

7. Ofen (1) nach Anspruch 6, **dadurch gekennzeichnet, dass** jede Ablage (71-74, 75, 76) individuell in der Kühlleistung steuerbar ist.

## Claims

1. A furnace having vertical orientation for dental components (11), comprising a combustion chamber (2) which is open at the bottom and has an opening (2.1) that can be closed by means of a furnace door (3), which in the open position is lowered in the vertical direction, having a support region (10) for the heated component (11), which support region is arranged at a distance from the opening (3) in the combustion chamber (2), is part of the furnace and is arranged outside a heat radiation field of the open combustion chamber (2), **characterised in that** a cooling device (14) acting on the support region (10) is arranged on or in the furnace, wherein the support region (10) has a heat-resistant support (12) for the heated component (11) and that the cooling device (14) acts on the support (12) and wherein the support (12) has ventilation openings (16), by means of which a cooling air flow (17) is directed onto a component (11) to be arranged on the support (12) in the support region (10), wherein the ventilation openings (16) are fluidically connected to a fan (15) for providing a cooling air flow (17).

2. The furnace according to claim 1, **characterised in that** an air-permeable, heat-insulating insert part (18) is arranged between the fan (15) and the support (12).

3. The furnace (1) according to one of claims 1 to 2, **characterised in that** the support region (10) or the support (12) has means for measuring the temperature (42) in the support region (10) or of the support (12) or of the component to be cooled (11).

4. The furnace (1) according to claim 3, **characterised in that** comparison means (81) and display means (82) are provided to compare the temperature of the component (11) to be cooled with a predetermined limit temperature and to display same when the limit temperature is reached.

5. The furnace (1) according to claim 3 or 4, **characterised in that** the cooling device delivers a cooling output dependent on the signal of the means for measuring the temperature (42) by means of a control unit (83).

6. The furnace (1) according to one of claims 1 to 5, **characterised in that** a plurality of supports (71-74, 75, 76) having a plurality of cooling devices is provided in a housing (13; 22).

7. The furnace (1) according to claim 6, **characterised in that** the cooling output of each support (71-74, 75, 76) can be controlled individually.

## Revendications

1. Four en alignement vertical pour composants dentaires (11), comprenant une chambre de combustion (2) ouverte vers le bas dont l'ouverture (2.1) peut être fermée par une porte de four (3) qui s'abaisse verticalement en position ouverte, présentant a une certaine distance de l'ouverture (3) une zone de dépôt (10) disposée dans la chambre de combustion (2) pour le composant chauffé (11), faisant partie intégrante du four et située en dehors d'un champ de rayonnement thermique de la chambre de combustion ouverte (2), **caractérisé en ce qu'**un dispositif de refroidissement (14) agissant sur la zone de dépôt (10) est disposé sur ou dans le four, la zone de dépôt (10) présentant un plateau résistant à la chaleur (12) pour le composant chauffé (11) et le dispositif de refroidissement (14) agissant sur le plateau (12), le plateau (12) comportant des ouvertures de ventilation (16) à travers lesquelles un flux d'air de refroidissement (17) est guidé vers le composant (11) à déposer sur le plateau (12) de la zone de dépôt (10), les ouvertures de ventilation (16) étant en communication fluidique avec un ventilateur (15) pour fournir un flux d'air de refroidissement (17).

2. Four selon la revendication 1, **caractérisé en ce qu'**un élément d'insertion calorifuge (18), perméable à l'air est disposé entre le ventilateur (15) et le plateau (12).

3. Four (1) selon l'une des revendications 1 à 2, **caractérisé en ce que** la zone de dépôt (10) ou le plateau (12) comprend un moyen de mesure de la température (42) dans la zone de dépôt (10) ou dans le plateau (12) ou du composant à refroidir (11).

4. Four (1) selon la revendication 3, **caractérisé en ce que** un moyen de comparaison (81) et un moyen d'affichage (82) permettent de comparer la température du composant (11) à refroidir à une température limite prédéfinie et à afficher la température limite lorsqu'elle est atteinte.

5. Four (1) selon la revendication 3 ou 4, **caractérisé en ce que** le dispositif de refroidissement fournit une puissance de refroidissement à l'aide d'une unité de commande (83) en fonction du signal du moyen de mesure de température (42).

6. Four (1) selon l'une des revendications 1 à 5, **caractérisé en ce qu'**un boîtier (13, 22) contient plusieurs plateaux (71-74, 75, 76) pourvus de plusieurs dispositifs de refroidissement.

7. Four (1) selon la revendication 6, **caractérisé en ce que** la puissance de refroidissement de chaque plateau (71-74, 75, 76) peut être réglée individuellement.
